# FASCICULE DE BREVET EUROPEEN

(11) **EP 0 097 665 B1**
(45) Date de publication et mention de la délivrance du brevet: **12.11.1986**
(21) Numéro de dépôt: 83900048.6
(22) Date de dépôt: 29.12.1982
(51) Int. Cl.: F01L 31/22, F01L 1/30, F01L 1/34

(54) **DISTRIBUTION VARIABLE POUR MOTEUR A QUATRE TEMPS**
VERSTELLBARE VENTILSTEUERUNG EINER VIERTAKT-BRENNKRAFTMASCHINE
VARIABLE TIMING FOR FOUR STROKE ENGINE

(30) Priorité: 31.12.1981 FR 8124559
(43) Date de publication de la demande: 11.01.1984
(73) Titulaire: BAGUENA, Michel, F-89100 Paron-Sens (FR)
(72) Inventeur: BAGUENA, Michel, F-89100 Paron-Sens (FR)
(74) Mandataire: Bérogin, Francis
(86) Numéro de dépôt international: FR8200221
(87) Numéro de publication internationale: WO8302301

## Description

La présente invention concerne un dispositif pour moteurs à combustion interne qui permet de faire varier la durée d'ouverture et la levée des soupapes de distribution.

Des commandes mécaniques de soupape possédant ces possibilités de réglage font l'objet de brevets mais pas d'applications pratiques, à cause de certaines caractéristiques majeures très limitatives. Pour la plupart de ces mécanismes en effet, l'origine du mouvement provient d'un système bielle-manivelle. Les inconvénients qui en résultent sont mis en évidence par la représentation schématique, donnée sur la figure 1 annexée à la présente demande, d'une réalisation de l'état de la technique, connue par le document FR-A-2472078. En référence à cette figure 1, l'ouverture variable de la soupape 6, dont le ressort 7 assure le rappel, est obtenue en utilisant tout ou partie du profil de la came statique 5 positionnée à cet effet. Le galet 4, actionné par la biellette 1 du vilebrequin 2, et assujetti à aller et venir sur le profil de la came statique 5, transmet le mouvement au linguet3 actionnant la soupape 6. L'amplitude du mouvement alternatif restant constante, l'étendue de la partie utile du profil de la came statique 5 varie en sens inverse de celle de la partie neutre. Les lois d'ouverture et de fermeture de la soupape 6 sont grossièrement symétriques.

La came. statique 5 occupe ici la position correspondant à la plus importante durée d'ouverture et levée de la soupape 6. La biellette 1, le galet 4, le linguet 5, la soupape 6 et le ressort 7 déterminent, dans la représentation en trait continu, la position de levée maximale de la soupape 6, et, en pointillé, les positions de début d'ouverture et de fin de fermeture de la soupape 6.

La portée du mouvement de la soupape 6 est supérieure à 150 degrés, ce qui représente, pour un moteur à quatre temps où l'arbre 2 tourne à mi-vitesse, un angle de came supérieur à 300 DV (DV : Degrés rapportés au Vilebrequin ; à l'arbre de sortie du moteur).

Une durée d'ouverture de soupape 6 aussi importante ne s'utilise que sur les moteurs sportifs, et peut donner lieu à titre d'exemple au réglage suivant :
AOA (Afance ouverture admission) : 45 DV
RFA (Retard fermeture admission) : 75 DV.

On constate donc que, même pour une durée d'ouverture maximale importante de la soupape 6, moins de la moitié de la course du vilebrequin 2 est utile.

Compte tenu également des contraintes imposées par la réalisation du profil de la came statique 5, la course du vilebrequin 2 ainsi que l'amplitude du mouvement alternatif correspondant sont trop importantes et conduisent à une réalisation dont il suffit d'analyser l'encombrement excessif pour justifier son inadaptabilité sur les moteurs modernes réputés pour leur compacité.

D'autre part, on connaît par le document DE-A-2 629 554, un dispositif de commande de soupape pour moteur à combustion interne, permettant de faire varier les instants d'ouverture et de fermeture ainsi que la levée d'au moins une soupape d'un moteur à combustion interne, du type comportant une chaîne cinématique qui comprend :
- des premiers moyens à came munis d'une came menante entraînée en rotation autour d'un premier axe de rotation, pour produire un mouvement primaire alternatif,
- des seconds moyens à came munis d'une came alternative à laquelle le mouvement primaire est transmis de sorte que la came alternative produise un mouvement secondaire de levée de soupape, pour lever la soupape à l'encontre d'un ressort de rappel, et par l'intermédiaire d'au moins un organe d'actionnement de la soupape, du type poussoir, linguet, ou basculeur,
- des moyens à galet interposés entre l'organe d'actionnement et un profil de la came alternative, et munis d'un galet en contact avec ledit profil, pour transmettre audit organe d'actionnement le mouvement secondaire que lesdits moyens à galet reçoivent de la came alternative, et
- des moyens de commande permettant de faire coopérer le galet avec une partie plus ou moins importante du profil de la came alternative en provoquant un déplacement relatif entre ledit galet et ladite came alternative,
- ladite came alternative étant une came oscillant autour d'un second axe de rotation et portant au moins un organe de contact, du type galet, qui est en contact avec ladite came menante pour transmettre ledit mouvement primaire de cette dernière à ladite came alternative.

Dans cette réalisation connue, le mode de réglage consiste à excentrer un arbre à cames menant, de manière à provoquer une rotation relative de la came alternative par rapport à un linguet agissant sur la soupape.

L'excentration de l'arbre à cames menant est un moyen de réglage qui rend impossible l'utilisation d'un arbre à cames unique pour l'admission et l'échappement et qui, surtout, conduit encore à une réalisation beaucoup trop encombrante.

L'invention permet notamment de supprimer ces inconvénients et atteint ce but avec un dispositif de commande de soupape du type présenté ci-dessus, et qui se caractérise en ce que ledit premier axe de rotation est fixe et ledit mouvement primaire alternatif est invariable pour tout réglage assuré par les moyens de commande, et en ce que :
- lesdits moyens à galet comprennent également un axe autour duquel ledit galet est monté rotatif, et ces moyens à galet ne sont en contact, d'une part, avec ledit profil de la came alternative que par ledit galet, qui roule sur ce profil et reçoit ledit mouvement secondaire de ladite came alternative, et, d'autre part, avec ledit organe d'actionnement que par ledit axe, qui glisse sur ledit organe d'actionnement et lui communique ledit mouvement secondaire, et
- lesdits moyens de commande comprennent des organes de support qui se fixent en position réglable autour dudit second axe de rotation et qui présentent des rainures de guidage dans lesquelles ledit axe du galet est engagé et guidé par ses deux extrémités, de sorte que le changement de la position desdits organes de support, et donc du galet, autour dudit second axe de rotation provoque un changement de la position relative entre ledit galet et ladite came alternative, et fait ainsi varier la levée de soupape et ses instants d'ouverture et de fermeture.

Les lois invariables de l'aller et du retour du mouvement alternatif peuvent être rigoureusement symétriques ou bien très distinctes ; il en résulte que les phases d'ouverture et de fermeture de la soupape sont respectivement symétriques ou nettement dissymétriques. Pour les ouvertures très brèves des soupapes, il est souhaitable de limiter la levée maximale de la soupape afin d'éviter des efforts considérables dans les éléments de la distribution. Cependant à partir d'une durée d'ouverture de soupape suffisante, il est possible de conserver ou de faire évoluer très progressivement la levée maximale et d'augmenter essentiellement la portée du mouvement.

L'invention offre le plus grand choix possible pour la loi du mouvement primaire alternatif, dont l'amplitude minimisée est entièrement utilisée par la came alternative du mouvement de levée de la soupape lors de la plus grande durée d'ouverture. Cette propriété avantageuse résulte de l'existence de la plage d'arrêt du mouvement alternatif, correspondant à la partie neutre de la came menante en rotation. L'encombrement du dispositif se trouve ainsi réduit dans de grandes proportions.

Notons également que la liberté laissée pour la loi du mouvement alternatif facilite beaucoup le tracé de la came alternative du mouvement secondaire de levée de la soupape.

Enfin, en maintenant fixe l'axe de rotation d'un arbre à cames menant, il est possible de commander à partir de celui-ci, les soupapes d'admission et d'échappement et de conserver ainsi le faible encombrement des moteurs à distribution classique à simple arbre à cames en tête. La came menante en rotation, à l'origine du mouvement primaire alternatif et invariable réalise une liaison unilatérale ou bilatérale.

Dans le cas d'une liaison unilatérale, formée par lesdits premiers moyens à came, cette liaison unilatérale est telle que ladite came menante fait pivoter ladite came alternative dans un sens autour dudit second axe de rotation, et au moins un organe élastique de ladite liaison unilatérale exerce une force élastique de rappel tendant à faire pivoter ladite came alternative dans l'autre sens autour dudit second axe de rotation. Cet ou ces organes élastiques, adaptés aux différents modes de réalisation de l'invention, est ou sont, suivant les cas, de compression, de traction, de flexion ou de torsion.

Pour la réalisation la plus universelle, la came menante revêt la forme d'une came disque.

Dans le cas d'une liaison bilatérale, formée par lesdits premiers moyens à came, cette liaison bilatérale est telle que ladite came menante fait pivoter ladite came alternative dans un sens autour dudit second axe de rotation, et cette liaison bilatérale comprend une contre-came, solidaire en rotation de ladite came menante autour dudit premier axe de rotation, et faisant pivoter ladite came alternative dans l'autre sens autour dudit second axe de rotation, par l'intermédiaire d'au moins un organe de contact, du type galet ou patin, porté par ladite came alternative et en contact avec ladite contre-came.

L'utilisation par exemple d'une came à rainure est à éviter, en particulier à cause des inconvénients d'usinage.

Dans une forme de réalisation avantageuse, le changement de la position relative entre ledit galet et ladite came alternative est obtenu en déplaçant lesdites rainures de guidage dans une direction s'étendant parallèlement à une partie neutre dudit profil de la came alternative, et ledit axe du galet est en contact, pendant la fermeture de ladite soupape, avec une partie dudit organe d'actionnement qui présente un profil en arc de cercle concentrique à ladite partie neutre dudit profil de la came alternative.

De préférence, ledit axe du galet présente, à chacune de ses deux extrémités, deux méplats parallèles engagés dans la rainure de guidage correspondante et en contact avec cette rainure, qui est rectiligne et s'étend sensiblement radialement par rapport audit second axe de rotation, de manière à maintenir latéralement ledit axe du galet par rapport auxdits moyens de commande. De plus, ledit organe d'actionnement de la soupape présente avantageusement un profil en U qui maintient latéralement ledit galet, et de préférence cet organe d'actionnement est en contact avec ledit axe du galet sur une zone de contact de ce dernier qui présente un rayon de courbure plus grand que celui dudit axe, en dehors de ladite zone de contact. Avantageusement, ledit axe du galet est équipé d'un patin anti-usure présentant, dans sa partie centrale, un dégagement permettant le passage du galet qui maintient latéralement ledit patin, ce dernier présentant également, à chacune de ses deux extrémités, deux faces d'appui en forme d'arcs de cercle venant en contact l'une avec une gouttière ménagée dans l'axe du galet pour recevoir l'extrémité correspondante du patin anti-usure, et l'autre contre ledit organe d'actionnement, de sorte que, pendant la levée de la soupape, deux rotations se produisent simultanément autour des faces d'appui, l'une dans ladite gouttière de l'axe, et l'autre sur ledit organe d'actionnement. Enfin, il est possible que l'organe d'actionnement de la soupape comprenne un renvoi, interposé entre lesdits moyens à galet, qui sont éloignés de la soupape, et un basculeur qui est à proximité de la soupape.

D'autres avantages et caractéristiques de l'invention ressortiront de la description donnée ci-après, à titre non limitatif, d'un exemple de réalisation et d'une variante, en référence aux dessins annexés dans lesquels :
la figure 1 est une représentation schématique d'une réalisation de l'état de la technique déjà prise en considération ci-dessus,
la figure 2 correspond à une vue de droite d'un exemple de réalisation selon l'invention,
la figure 3 représente une vue principale transversale de l'exemple de la figure 2,
la figure 4 correspond à une vue de gauche de l'exemple de réalisation des figures 2 et 3,
les figures 5 et 6 montrent un galet de réglage et son axe de rotation équipé d'un patin anti-usure, et destiné à être utilisé dans l'exemple de réalisation des figures 2 à 4, et
la figure 7 représente schématiquement une variante de l'exemple de réalisation des figures 2 à 4.

Dans le mode de réalisation de l'invention représenté sur _{"}les figures 2, 3 et 4, la came 9 du mouvement de levée de la soupape 6 est animée, autour de l'axe 14, d'un mouvement oscillant alternatif, résultant de la transformation du mouvement menant de rotation de la came disque 10 et de la contre-came disque 11. Les contacts avec les cames disques 10-11 précitées s'effectuent au moyen de patins aux profils appropriés, comme représentés en 12 BIS sur la figure 7, ou encore de galets 12, comme représentés sur la figure 3, dont le roulement sur les cames 10, il assure un contact sans glissement. Le galet8 reçoit le mouvement de levée de came 9 et le transmet par son axe 13, au linguet 3 actionnant la soupape 6. La partie neutre de la came alternative 9 ainsi que le dessus du linguet 3 en contact avec l'axe 13 du galet 8, sont des arcs de cercles dont les centres coïncident avec l'axe 14 pendant la fermeture de la soupape 6. Le profil en U du linguet 3 réalise le maintien latéral du galet 8. Le réglage s'effectue en positionnant différemment le galet 8 par une rotation autour de l'axe 14. A chaque position du galet 8 correspond une loi de mouvement de la soupape 6.

Dans la présente réalisation, les bras de support 15 de l'axe 13 du galet 8 sont rendus solidaires par des clavettes « vélo 16 à l'arbre de commande 14. La soupape 6 est représentée en position constamment fermée, mais pendant le mouvement ascendant du galet 8, les extrémités de l'axe 13 décrivent les rainures de guidage 15a usinées dans les bras 15, en général radialement par rapport à l'axe 14. Les deux méplats parallèles (les plats 13b) réalisés à chaque extrémité de l'axe 13 en contact avec les rainures 15a précitées, rendent les contraintes négligeables, et assurent en même temps le maintien latéral de l'axe 13. Afin de réduire également les contraintes au contact de l'axe 13 et au-dessus du linguet 3, il est possible d'une manière classique, d'augmenter dans certaines limites le rayon de courbure sous l'axe 13 au niveau du contact précité. A ce point de vue, la recherche de la meilleure fiabilité par des essais d'endurance a démontré le comportement entièrement satisfaisant de la variante de l'axe 13 équipée du patin anti-usure 17 et représentée sur les figures 5 et 6.

Les éléments 13 et 3, en contact avec chaque face du patin 17, possèdent le même rayon de courbure que celui-ci. Le patin 17 se compose donc de deux faces d'appui 17a et 17b, en forme d'arcs de cercles, autour desquelles deux rotations s'effectuent simultanément pendant la levée de la soupape 6 ; l'une dans la gouttière 13a de l'axe 13 et l'autre sur le dessus du linguet 3. Dans sa partie centrale, le patin 17 comporte un dégagement nécessaire au passage du galet 8. Cet aménagement au centre réalise le maintien latéral du patin 17 par l'intermédiaire du galet 8.

Conformément à l'usage dans les moteurs, l'invention utilise indifféremment des linguets ou basculeurs 3 (figures 2 à 4) ou des culbuteurs, tels que le culbuteur20 sur la figure 7, pour encaisser les réactions des cames attaquant les soupapes, et, par ailleurs, des renvois, tels que le renvoi 18, comme le montre la figure 7, lorsqu'il s'agit d'éloigner l'arbre à cames 10, 11 des soupapes 6.

En effet, la variante représentée schématiquement sur la figure 7 est une variante dans laquelle l'arbre à cames 10, 11 se trouve éloigné de la soupape 6 au moyen d'un renvoi 18. Dans cette variante, le renvoi 18 est placé en aval du mécanisme de variation qui, logé près de l'arbre à cames 10, 11, se trouve donc éloigné de la soupape 6.

## Revendications

1. Dispositif de commande de soupape pour moteur à combustion interne, permettant de faire varier les instants d'ouverture et de fermeture ainsi que la levée d'au moins une soupape (6) d'un moteur à combustion interne, et comportant une chaîne cinématique qui comprend :
- des premiers moyens à came munis d'une came menante (10) entraînée en rotation autour d'un premier axe de rotation, pour produire un mouvement primaire alternatif,
- des seconds moyens à came munis d'une came alternative (9) à laquelle le mouvement primaire est transmis de sorte que la came alternative (9) produise un mouvement secondaire de levée de soupape, pour lever la soupape (6) à l'encontre d'un ressort de rappel (7), et par l'intermédiaire d'au moins un organe (3) d'actionnement de la soupape (6), du type poussoir, linguet, ou basculeur,
- des moyens à galet (8, 13) interposés entre l'organe d'actionnement (3) et un profil de la came alternative (9), et munis d'un galet (8) en contact avec ledit profil, pour transmettre audit organe d'actionnement (3) le mouvement secondaire que lesdits moyens à galet reçoivent de la came alternative (9), et
- des moyens de commande (14, 15, 16) permettant de faire coopérer le galet (8) avec une partie plus ou moins importante du profil de la came alternative (9) en provoquant un déplacement relatif entre ledit galet (8) et ladite came alternative (9),
- ladite came alternative (9) étant une came oscillant autour d'un second axe de rotation (14) et portant au moins un organe de contact, du type galet (12) ou patin (12 BIS), qui est en contact avec ladite came menante (10) pour transmettre ledit mouvement primaire de cette dernière à ladite came alternative (9), caractérisé en ce que ledit premier axe de rotation est fixe et ledit mouvement primaire alternatif est invariable pour tout réglage assuré par les moyens de commande (14, 15, 16), et en ce que :
- lesdits moyens à galet comprennent également un axe (13) autour duquel ledit galet (8) est monté rotatif, et ces moyens à galet ne sont en contact, d'une part, avec ledit profil de la came alternative (9) que par ledit galet (8), qui roule sur ce profil et reçoit ledit mouvement secondaire de ladite came alternative (9), et, d'autre part, avec ledit organe d'actionnement (3) que par ledit axe (13), qui glisse sur ledit organe d'actionnement (3) et lui communique ledit mouvement secondaire, et
- lesdits moyens de commande comprennent des organes de support (15) qui se fixent en position réglable autour dudit second axe de rotation (14) et qui présentent des rainures de guidage (15a) dans lesquelles ledit axe (13) du galet (8) est engagé et guidé par ses deux extrémités, de sorte que le changement de la position desdits organes de support (15), et donc du galet (8), autour dudit second axe de rotation (14) provoque un changement de la position relative entre ledit galet (8) et ladite came alternative (9), et fait ainsi varier la levée de soupape (6) et ses instants d'ouverture et de fermeture.

2. Dispositif de commande de soupape selon la revendication 1, caractérisé en ce que lesdits premiers moyens à came forment une liaison unilatérale dans laquelle ladite came menante (10) fait pivoter ladite came alternative (9) dans un sens autour dudit second axe de rotation (14), et dans laquelle au moins un organe élastique exerce une force élastique de rappel tendant à faire pivoter ladite came alternative (9) dans l'autre sens autour dudit second axe de rotation (14).

3. Dispositif de commande de soupape selon la revendication 1, caractérisé en ce que lesdits premiers moyens à came forment une liaison bilatérale dans laquelle ladite came menante (10) fait pivoter ladite came alternative (9) dans un sens autour dudit second axe de rotation (14), et qui comprend une contre-came (11), solidaire en rotation de ladite came menante (10) autour dudit premier axe de rotation, et faisant pivoter ladite came alternative (9) dans l'autre sens autour dudit second axe de rotation (14), par l'intermédiaire d'au moins un organe de contact, du type galet (12) ou patin (12 BIS), porté par ladite came alternative et en contact avec ladite contre-came (11

4. Dispositif de commande de soupape selon l'une des revendications 1 à 3, caractérisé en ce que ledit changement de la position relative entre ledit galet (8) et ladite came alternative (9) est obtenu. en déplaçant lesdites rainures de guidage (15a) dans une direction s'étendant parallèlement à une partie neutre dudit profil de la came alternative (9).

5. Dispositif de commande de soupape selon la revendication 4, caractérisé par le fait que ledit axe (13) du galet (8) est en contact, pendant la fermeture de ladite soupape (6), avec une partie dudit organe d'actionnement (3) qui présente un profil en arc de cercle concentrique à ladite partie neutre dudit profil de la came alternative (9).

6. Dispositif de commande de soupape selon l'une des revendications 1 à 5, caractérisé en ce que ledit axe (13) du galet (8) présente, à chacune de ses deux extrémités, deux méplats (13b) parallèles engagés dans la rainure de guidage (15a) correspondante et en contact avec cette rainure, qui est rectiligne et s'étend sensiblement radialement par rapport audit second axe (14) de rotation, de manière à maintenir latéralement ledit axe (13) du galet (8) par rapport auxdits moyens de commande.

7. Dispositif de commande de soupape selon l'une des revendications 1 à 6, caractérisé en ce que ledit organe d'actionnement (3) de la soupape (6) présente un profil en U qui maintient latéralement ledit galet (8).

8. Dispositif de commande de soupape selon l'une des revendications 1 à 7, caractérisé en ce que ledit organe d'actionnement (3) est en contact avec ledit axe (13) du galet (8) sur une zone de contact de ce dernier qui présente un rayon de courbure plus grand que celui dudit axe (13) en dehors de ladite zone de contact.

9. Dispositif de commande de soupape selon l'une des revendications 1 à 8, caractérisé en ce que ledit axe (13) du galet (8) est équipé d'un patin anti-usure (17) présentant, dans sa partie centrale, un dégagement permettant le passage du galet (8) qui maintient latéralement ledit patin (17) ce dernier présentant également, à chacune de ses deux extrémités, deux faces d'appui en forme d'arcs de cercle (17a, 17b) venant en contact l'une (17b) avec une gouttière (13a) ménagée dans l'axe (13) du galet (8) pour recevoir l'extrémité correspondante du patin anti-usure (17), et l'autre (17a) contre ledit organe d'actionnement (3), de sorte que, pendant la levée de la soupape (6), deux rotations se produisent simultanément autour des faces d'appui (17a, 17b), l'une dans ladite gouttière (13a) de l'axe (13) et l'autre sur ledit organe d'actionnement (3).

10. Dispositif de commande de soupape selon l'une des revendications 1 à 8, caractérisé en ce que l'organe d'actionnement de la soupape (6) comprend un renvoi (18), interposé entre lesdits moyens à galet (8, 13), qui sont éloignés de la soupape (6), et un basculeur (20) qui est à proximité de la soupape (6).

## Claims

1. Valve control device for an internal combustion engine, for varying the opening and closing moments as well as the lift of at least one valve (6) of an internal combustion engine, and comprising a kinematic chain including :
- first cam means having one driving cam (10) rotating around a first rotation axis for producing an alternating primary movement,
- second cam means having an alternating cam (9) to which the primary movement is transmitted so that the alternating cam (9) produces a valve lift secondary movement for lifting the valve (6) against the action of a return spring (7), with the help of at least one valve actuating member (3), like a push-rod, a lever or a rocker arm,
- roller means (8, 13) interposed between the actuating member (3) and a profile of the alternating cam (9), and having a roller (8) in contact with said profile, for transmitting to said actuating member (3) the secondary movement that said roller means receives from the alternating cam (9), and
- control means (14, 15, 16) allowing to cause the roller (8) to cooperate with a more or less important portion of the alternating cam profile (9) in providing a relative displacement between said roller (8) and said alternating cam (9),
- said alternating cam (9) being a cam oscillating around a second rotation axis (14) and bearing at least one contact member, like a roller (12) or a shoe (12 bis), which is in contact with said driving cam (10) for transmitting said primary movement from the latter to said alternating cam (9), characterized in that said first rotation axis is a fixed axis and said alternating primary movement is an invariable movement for any adjustment provided by the control means (14, 15, 16) and in that
- said roller means further comprises an axis (13) around which said roller (8) is rotatably mounted, and this roller means is in contact, on the one hand, with said alternating cam profile only by means of said roller (8), which rolls on this profile and receives said secondary movement from said alternating cam (9), and, on the other hand, with said actuating member (3) only by means of said axis (13) which slides on said actuating member (3) and communicates to it said secondary movement, and
- said control means includes support members (15) which are adjustably fastened around said-second rotation axis (14) and present guide grooves (15a) in which said roller axis (13) is engaged and guided by its two ends, so that the changing of the support members position, and thus the roller (8) position, around said second rotation axis (14) causes a changing of the relative position between said roller (8) and said alternating cam (9), and thus changes the valve (6) lift and the valve opening and closing moments.

2. Valve control device as in claim 1, characterized in that said first cam means is in the form of an unilateral linkage in which said driving cam (10) pivots said alternating cam (9) in one direction around said second rotation axis (14) and in which at least one resilient member produces an elastic return force tending to pivot said alternating cam (9) in the other direction around said second rotation axis (14).

3. Valve control device as in claim 1. characterized in that said first cam means is in the form of a bilateral linkage in which said driving cam (10) pivots said alternating cam (9) in one direction around said second rotation axis (14), and which comprises a return-cam (11), integral in rotation with said driving cam (10) around said first rotation axis, and pivoting said alternating cam (9) in the other direction around said second rotation axis (14), through at least one contact member, like a roller (12) or a shoe (12 bis), borne by said alternating cam and in contact with said return-cam (11).

4. Valve control device as in any of claims 1 to 3, characterized in that said changing of the relative position between said roller (8) and said alternating cam (9) is obtained by displacing said guide grooves (15a) in a direction extending parallel to a neutral portion of said alternating cam profile.

5. Valve control device as in claim 4, characterized in that said roller axis (13) is in contact, while said valve (6) is closing, with a portion of said actuating member (3) having a part circular profile which is concentric with said neutral portion of said alternating cam profile.

6. Valve control device as in any of claims 1 to 5, characterized in that said roller axis (13) presents at each of its two ends, two parallel flat surfaces (13b) engaged in the corresponding guide grooves (15a) and in contact with this groove, which is rectilinear and extends substantially radially with respect to said second rotation axis (14), so as to laterally maintain said roller axis (13) with respect to said control means.

7. Valve control device as in any of claims 1 to 6, characterized in that said valve actuating member (3) has a U-shapped profile which laterally maintains said roller (8).

8. Valve control device as in any of claims 1 to 7, characterized in that said actuating member (3) is in contact with said roller axis (13) along a zone of contact of the latter which has a radius of curvature greater than that of said axis (13) outside of said zone of contact.

9. Valve control device as in any of claims 1 to 8, characterized in that said roller axis (13) is equipped with an anti-wear shoe (17) having, in its central portion, a clearance allowing the roller (8) to pass so that said roller (8) laterally maintains said shoe (17), the latter having further, at each of its two ends, two bearing surfaces in the shape of arcs of cercle (17a, 17b), one of which (17b) engages a groove (13a) formed in the axis (13) of the roller (8) for receiving the corresponding end of the anti-wear shoe (17), and the other (17a) engages said actuating member (3), so that, during valve lift, two rotations take place simultaneously around the bearing surfaces (17a, 17b), one in said groove (13a) of the axis (13) and the other on said actuating member (3).

10. Valve control device as in any of claims 1 to 8, characterized in that the valve actuating member comprises a bell crank lever (18) interposed between said roller means (8, 13) which is away from said valve (6), and a rocker arm (20) which is close to the valve (6).

## Patentansprüche

1. Ventilsteuerungsvorrichtung fuer eine Brennkraftmaschine zur Veraenderung der Oeffnungs- bzw. Schliesszeiten sowie der Hubhoehe mindestens eines Ventils (6) einer Brennkraftmaschine mit einer kinematischen Kette bestehend aus
- ersten Nockenmitteln mit einem treibenden Nocken (10), der sich um eine erste Drehachse dreht zur Erzeugung einer primaeren Hubbewegung,
- zweiten Nockenmitteln mit einem pendelnden Nocken (9) dem die primaere_{"} Hubbewegung uebertragen wird, so dass der pendelnde Nocken (9) eine sekundaere Hubbewegung erzeugt zur Oeffnung des Ventils (6) entgegen der Schliesskraft einer Rueckholfeder (7) ueber mindestens ein Steuerungsglied (3) des Ventils (6) wie zum Beispiel ein Stoessel, ein Wipphebel oder ein Kipphebel,
- Rollenmitteln (8, 13) zwischen dem Steuerungsglied (3) und einem Kurventeil des pendelnden Nockens (9), mit einem auf die genannte Kurve rollenden Rollen (8) zur Uebertragung der vom pendelnden Nocken (9) erhaltenen sekundaeren Bewegung an das Steuerungsglied (3),
- Steuerungsmitteln (14, 15, 16), die durch eine Relativbewegung des Rollens (8) zum pendelnden Nocken (9) eine Inanspruchnahme einer verschieden grossen Kurvenstrecke des pendelnden Nockens (9) durch den Rollen (8) ermoeglichen,
- wobei genannter pendelnder Nocken (9) als Schwingnocken ausgebildet ist und sich um eine zweite Drehachse (14) dreht und mindestens ein Kontaktelement, wie zum Beispiel einen Rollen (12) oder einen Gleitschuh (12 bis) traegt, der mit dem genannten treibenden Nocken (10) zur Uebertragung dessen Hubbewegung an den Schwingnocken (9) zusammenwirkt,
dadurch gekennzeichnet, dass die genannte erste Drehachse fest ist und die genannte primaere Hubbewegung fuer jede durch die Steuerungsmittel vorgegebene Einstellung unveraendert bleibt und
die genannten Rollenmittel ebenfalls eine Drehachse (13) umfassen, um welche der genannte Rollen (8) sich dreht, wobei diese Rollenmittel einerseits mit der genannten Kurve des Schwingnockens (9) nur ueber den Rollen (8), der diese Kurve faehrt und die Sekundaerbewegung des genannten Schwingnockens erhaelt, und andererseits mit dem genannten Steuerungsmittel (3) nur ueber die genannte Drehachse (13), die auf das genannte Steuerungsmittel (3) gleitet und ihm die genannte Sekundaerbewegung uebertraegt, in Kontakt kommen, und
die genannten Steuerungsmittel Tragmittel (15) umfassen, die einstellbar um die genannte zweite Drehachse (14) angeordnet sind und Leitnuten (15a) aufweisen, die zur Fuehrung der beiden Enden der Drehachse (13) des Rollens (8) dienen, so dass eine Aenderung der Lage der genannten Tragmittel (15), und somit des Rollens (8) um die zweite Drehachse (14), eine Aenderung der relativen Lage des Rollens (8) zum Schwingnocken (9) und, als Folge, eine Aenderung des Hubes und der Oeffnungs- und Schliesszeiten des Ventils (6) bewirkt.

2. Ventilsteuerungsvorrichtung nach Anspruch 1 dadurch gekennzeichnet, dass die ersten Nockenmittel als einfachwirkende Verbindung ausgestaltet sind, bei der der genannte treibende Nocken (10) den Schwingnocken (9) um die zweite Drehachse (14) in eine Richtung zum Drehen zwingt und mindestens ein elastisches Glied eine Rueckholkraft zum Drehen des Schwingnockens (9) um die Drehachse (14) in die andere Richtung ausuebt.

3. Ventilsteuerungsvorrichtung nach Anspruch 1 dadurch gekennzeichnet, dass die ersten Nockenmittel als doppeltwirkende Verbindung ausgestaltet sind, bei der der genannte treibende Nocken (10) den genannten Schwingnocken (9) in eine Richtung um die zweite Drehachse (14) antreibt und bei der ein mit dem treibenden Nocken (10) sich drehender Gegennocken (11) den Schwingnocken (9) ueber mindestens ein auf dem Schwingnocken befestigtes und mit dem genannten Gegennocken (11) zusammenwirkendes Kontaktelement, wie zum Beispiel ein Rollen (12) oder ein Gleitschuh (12 bis), in die andere Richtung um die Drehachse (14) antreibt.

4. Ventilsteuerungsvorrichtung nach einem der Ansprüche 1 bis 3 dadurch gekennzeichnet, dass die genannte Aenderung der relativen Lage des genannten Rollens (8) zum Schwingnocken (9) durch Verschiebung der Leitnuten (15a) in eine parallel zu einem neutralen Teil der Kurve des Schwingnockens (9) liegende Richtung erzielt wird.

5. Ventilsteuerungsvorrichtung nach Anspruch 4 dadurch gekennzeichnet, dass die genannte Drehachse (13) des Rollens (8) beim Schliessen des genannten Ventils (6) mit einem Teil des genannten Steuerungsgliedes (3) zusammenwirkt, der ein mit dem genannten neutralen Teil der Kurve vom Schwingnocken (9) konzentrisches Kreisbogenprofil aufweist.

6. Ventilsteuerungsvorrichtung nach einem der Ansprüche 1 bis 5 dadurch gekennzeichnet, dass die genannte Drehachse (13) des Rollens (8) an beiden Enden zwei parallelen Abflachungen (13b) aufweist, die je in eine entsprechende Leitnut (15a) gefuehrt sind, wobei die genannten Leitnuten annaehernd geradlinig und radial zur genannten zweiten Drehachse (14) verlaufen und somit die genannte Drehachse (13) des Rollens (8) seitlich gegen die genannten Steuerungsmittel fuehren.

7. Ventilsteuerungsvorrichtung nach einem der Ansprüche 1 bis 6 dadurch gekennzeichnet, dass das genannte Steuerungsglied (3) des Ventils (6) eine U-Form aufweist zur seitlichen Fuehrung des genannten Rollens (8).

8. Ventilsteuerungsvorrichtung nach einem der Ansprüche 1 bis 7 dadurch gekennzeichnet, dass das genannte Steuerungsglied (3) mit der genannten Drehachse (13) des Rollens (8) zusammenwirkt wobei die genannte Drehachse im Kontaktbereich einen groesseren Biegeradius aufweist als ausserhalb des Kontaktbereiches.

9. Ventilsteuerungsvorrichtung nach einem der Ansprüche 1 bis 8 dadurch gekennzeichnet, dass die genannte Drehachse (13) des Rollens (8) mit einem verschleissfesten Gleitschuh (17) versehen ist, der eine Aussparung in der Mitte aufweist zur Fuehrung des Rollens (8), der den Gleitschuh seitlich fuehrt, wobei Letzterer zwei gekruemmte Auflageflaechen (17a, 17b) an seinen beiden Enden aufweist, die einerseits mit einer entsprechenden Vertiefung (13a) der Drehachse (13) des Rollens (8) und andererseits mit dem genannten Steuerungsglied (3) so zusammenwirken, dass beim Oeffnen des Ventils (6) zwei Umdrehungen um die Auflageflaechen (17a, 17b) gleichzeitig stattfinden, die eine in der genannten Vertiefung (13a) der Drehachse (13) um die andere auf dem genannten Steuerungsglied (3).

10. Ventilsteuerungsvorrichtung nach einem der Ansprüche 1 bis 8 dadurch gekennzeichnet, dass das Steuerungsglied des Ventils (6) ein Uebertragungselement (18) umfasst, das zwischen den genannten in bestimmter Entfernung des Ventils (6) liegenden Rollenmitteln, (8, 13) und einem dem Ventil (6) nahe liegenden Wipphebel (20) geschaltet ist.
